# EUROPÄISCHE PATENTSCHRIFT

(11) **EP 3 085 860 B1**
(45) Veröffentlichungstag und Bekanntmachung des Hinweises auf die Patenterteilung: **27.12.2017**
(21) Anmeldenummer: 16165464.5
(22) Anmeldetag: 15.04.2016
(51) Int. Cl.: E05B 19/00

(54) **SCHLIESSEINRICHTUNG**
CLOSING DEVICE
DISPOSITIF DE FERMETURE

(30) Priorität: 22.04.2015 DE 102015106198
(43) Veröffentlichungstag der Anmeldung: 26.10.2016
(73) Patentinhaber: C. Ed. Schulte Gesellschaft mit beschränkter Haftung Zylinderschlossfabrik, 42551 Velbert (DE)
(72) Erfinder: Lienau, Jürgen, 42579 Heiligenhaus (DE); Baumann, Andreas, 45136 Essen (DE)
(74) Vertreter: Grundmann, Dirk

(56) Entgegenhaltungen:
- DE-A1-102009 000 990
- DE-B3-102009 025 993
- DE-U1- 9 211 896

## Beschreibung

### Gebiet der Technik

Die Erfindung betrifft eine Schließeinrichtung bestehend aus einem Schließzylinder und einem passenden Schlüssel, wobei der Schließzylinder einen Zylinderkern mit einem Schlüsselkanal zum Einstecken eines sich in einer Schlüsselschafterstreckungsrichtung erstreckenden Schlüsselschaftes des Schlüssels und ein oder mehrere in den Schlüsselkanal mündende Stiftbohrungen aufweist, in welchen Stiftbohrungen jeweils ein Zuhaltungsstift in einer Abtastrichtung quer zur Schlüsselschafterstreckungsrichtung verlagerbar gelagert ist, der mit einem Abtastende in eine Codierungsaussparung eingreift, die eine schlüsselspitzennahe Wandung und eine schlüsselspitzenferne Wandung aufweist, die jeweils in einem spitzen Neigungswinkel zur Abtastrichtung des Zuhaltungsstiftes verlaufen und Abschnitt aufweisen, die in einem Scheitel der Codierungsaussparung enden, wobei der Schlüssel einen Anschlag aufweist, der bei vollständig in den Schlüsselkanal eingestecktem Schlüsselschaft in einer Anschlagstellung an einem Gegenanschlag des Zylinderkernes anliegt, wobei das Abtastende in der Anschlagstellung nur an dem an den Scheitel angrenzenden geradlinigen Abschnitt der schlüsselspitzennahen Wandung anliegt.

Die Erfindung betrifft darüber hinaus einen Schlüssel für eine derartige Schließeinrichtung, wobei der Schlüssel einen sich in einer Schlüsselschafterstreckungsrichtung erstreckenden Schlüsselschaft mit in einer Abtastrichtung quer zur Schlüsselschafterstreckungsrichtung offenen Codierungsaussparungen aufweist zum Eintritt jeweils eines Zuhaltungsstiftes, wobei die Codierungsaussparung eine schlüsselspitzennahe Wandung und eine schlüsselspitzenferne Wandung aufweist, die jeweils in einem spitzen Neigungswinkel zu einer Abtastrichtung verlaufen und in einem Scheitel der Codierungsaussparung endende Abschnitte aufweisen, wobei der Schlüssel einen Anschlag aufweist, der in einer Anschlagsstellung an einem Gegenanschlag des Zylinderkerns anliegt.

### Stand der Technik

In der US 598,469 wird eine Schließeinrichtung beschrieben, die mit einem Masterschlüssel und mit einem normalen Schlüssel betätigt werden kann, wobei in einer Querschnittsdarstellung, in der der normale Schlüssel in den Schlüsselkanal des Schließzylinders eingesteckt ist, die Achsen der Zuhaltungsstifte etwas versetzt liegend zu den Scheiteln der Codierungsaussparungen dargestellt sind.

Die DE 10 2009 000 990 A1 beschreibt einen Schlüssel, bei dem die Codierungsaussparungen Abschnitte mit unterschiedlichen Neigungswinkeln zur Abtastrichtung aufweisen. Die Neigungswinkel der Abschnitte, die unmittelbar an den Scheitel angrenzen sind kleiner, als die Neigungswinkel der Abschnitt, die vom Scheitel eine größere Entfernung besitzen.

Die WO 01/38674 A1 beschreibt einen Schließzylinder mit einem Schlüssel, der brustseitige Codierungsaussparungen aufweist, die von unterschiedlich geneigten Wandungsabschnitten ausgebildet werden.

Eine Schließeinrichtung bzw. ein dazu passender Schlüssel ist aus der DE 10 2009 025 993 B3 vorbekannt. Bei einem derartigen Schließzylinder besitzt der Zuhaltungsstift ein konusförmiges Abtastende. Die beiden Wandungen der Codierungsaussparung besitzen zwei unterschiedlich stark zur Verlagerungsrichtung des Zuhaltungsstiftes geneigte Abschnitte, wobei jeweils ein stärker geneigter Abschnitt an den Scheitel angrenzt und ein schwächer geneigter Abschnitt sich jeweils an den stärker geneigten Abschnitt anschließt.

Die EP 2146 030 B1 beschreibt einen Flachschlüssel mit einer bezogen auf eine Zentrumsachse asymmetrischen Codierungsaussparung. Die Codierungsaussparung besitzt einen Scheitel, an den sich Übergangsradien anschließen, die in geradlinig verlaufende Wandungen der Codierungsaussparung übergehen. Die Radien sind voneinander verschieden.

### Zusammenfassung der Erfindung

Der Erfindung liegt die Aufgabe zugrunde, einen Schließzylinder und einen dazu passenden Schlüssel der gattungsgemäßen Art schließtechnisch zu verbessern.

Gelöst wird die Aufgabe durch die im Anspruch angegebene Schließeinrichtung bzw. den im Anspruch 2 angegebenen Schlüssel. Die Unteransprüche stellen nicht nur vorteilhafte Weiterbildungen der in den nebengeordneten Ansprüchen angegebenen Erfindung dar. Sie sind darüber hinaus auch eigenständige Lösungen der Aufgabe.

Zunächst und im Wesentlichen werden konstruktive Maßnahmen ergriffen, damit die Federkraft, mit der der Zuhaltungsstift mit seinem Abtastende gegen die schlüsselspitzennahe Wandung drückt, umgelenkt wird in eine sich in Schlüsselschafterstreckungsrichtung gerichtete Kraft. Es ist zumindest eine Codierungsaussparung vorgesehen, bei der geradlinig verlaufende Abschnitte der beiden Wandungen in einen Scheitelbereich übergehen. Das Abtastende zumindest eines Zuhaltungsstiftes soll in der Anschlagstellung des Schlüssels an dem geradlinigen Abschnitt anliegen. Obwohl das Abtastende nur an der schlüsselspitzennahen Wandung anliegt, kann die Zentrumsachse des Zuhaltungsstiftes durch den Scheitel der Codierungsaussparung verlaufen, weil der sich unmittelbar an den Scheitel anschließende Abschnitt der schlüsselspitzenfernen Wandung einen größeren Neigungswinkel gegenüber der Zuhaltungsstiftverlagerungsrichtung aufweist, als die schlüsselspitzennahe Wandungen. Die schlüsselspitzennahe Wandung erstreckt sich entlang einer geraden Linie, die unterbrechungsfrei vom Scheitel bis zu einem Übergangsbereich verläuft, in dem die Codierungsaussparung in eine benachbarte Codierungsaussparung übergeht. Die schlüsselspitzenferne Wandung weist ähnlich wie es aus der DE 10 2009 025 993 B3 bekannt ist, zwei bevorzugt ebenfalls geradlinige Abschnitte auf. Der dem Scheitel am nächsten liegende Abschnitt besitzt eine größere Neigung gegenüber der Abtastrichtung bzw. der Zuhaltungsstiftverlagerungsrichtung, als ein sich daran in Richtung eines Übergangsbereichs zur benachbarten Codierungsaussparung anschließender Wandungsabschnitt. Die beiden Wandungsabschnitte grenzen in einem Übergangsbereich aneinander, der im Wesentlichen eine Knickstelle ausbildet. Der Übergangsbereich liegt in Zuhaltungsstiftverlagerungsrichtung oberhalb der Stiftbohrung, die den Zuhaltungsstift lagert und insbesondere oberhalb eines konusförmigen Abschnittes des Tastendes des Zuhaltungsstiftes. Die Neigungswinkel der beiden Wandungsabschnitte der schlüsselspitzenfernen Wandung unterscheiden sich etwa um einen Winkel von 6 bis 10 Grad, bevorzugt um 8 Grad. Die schlüsselspitzennahe Wandung und der zweite Abschnitt der schlüsselspitzenfernen Wandung, der sich vom Übergangsbereich zum ersten Wandungsabschnitt bis zum Übergangsbereich zur benachbarten Kodierungsaussparung erstreckt, können eine gleichen Betrag aufweisen, insbesondere 45 Grad. Als Folge der erfindungsgemäßen Ausgestaltung besitzt das Abtastende des Zuhaltungsstiftes einen Abstand zum Scheitel und zu den Abschnitten der schlüsselspitzenfernen Wandung. Der Scheitel und die schlüsselspitzenferne Wandung werden somit nicht vom Abtastende berührt.

Beim Einschub des Schlüssels überlaufen die Abtastenden der Zuhaltungsstifte einige der Wandungen der Codierungsaussparungen und werden dabei durch Entlanggleiten an dem stärker geneigten Abschnitt der schlüsselspitzenfernen Wandung angehoben. Bezogen auf die Schlüsselschafterstreckungsrichtung ist der sich an dem Scheitel anschließende Abschnitt der schlüsselspitzenfernen Wandung geringer geneigt, als der sich an den Scheitel anschließende Abschnitt der schlüsselspitzennahen Wandung. Dies führt zu einer verminderten Schlüsseleinsteckkraft und zu einer höheren Schlüsselabzugskraft.

Die Erfindung kann sowohl an Schlüsseln verwirklicht werden, bei denen die Kodierungsaussparung brustseitige Einschnitte sind, als auch an Schlüsseln, bei denen die Codierungsaussparungen insbesondere kegelförmige Bohrungen in der Schlüsselbreitseite sind. Bei Schlüsseln mit kegelstumpfförmigen Bohrungen in der Schlüsselbreitseite können die verschiedenen Abschnitte der schlüsselspitzenfernen Wandung durch verschiedene Kegelfräser oder Werkzeugmaschinen nach einem Fertigungsprogramm gefertigt werden, die unterschiedliche Kegelöffnungswinkel aufweisen, wobei die Bohrungen zueinander achsenversetzt sein können. Das Zentrum der den ersten Abschnitt der schlüsselspitzenfernen Wandung fertigenden Bohrung ist geringfügig in Richtung weg von der Schlüsselspitze vom Zentrum der Bohrung beabstandet, mit der der zweite Abschnitt der schlüsselspitzenfernen Wandung gefertigt wird.

### Kurze Beschreibung der Zeichnungen

Im Folgenden wird die Erfindung anhand von Ausführungsbeispielen näher erläutert. Es zeigen:
- Fig. 1: den Längsschnitt durch einen Schließzylinder eines ersten Ausführungsbeispiels mit darin eingestecktem passenden Schlüssel, der brustseitige Codierungsaussparungen aufweist,
- Fig. 2: vergrößert den Ausschnitt II-II in Figur 1,
- Fig. 3: vergrößert den Ausschnitt III in Figur 2,
- Fig. 4: eine Breitseitenansicht des Schlüssels 2, wobei sämtliche Schließkerben einen identischen Scheitelbereich besitzen, in dem Wandungsabschnitte unterschiedliche Winkel zu einer Scheitelmittellinie aufweisen und der Übersicht halber nur eine Codierungsaussparung mit Bezugsziffern versehen ist,
- Fig. 5: eine Breitseitenansicht eines Schlüssels eines zweiten Ausführungsbeispiels mit auf der Schlüsselbreitseite angeordneten Codierungsaussparungen und
- Fig. 6: eine Darstellung gemäß Figur 3 des zweiten Ausführungsbeispiels.

### Beschreibung der Ausführungsformen

Die Figur 1 zeigt einen Längsschnitt durch eine Ausführungsform eines erfindungsgemäßen Schließzylinders, der ein Gehäuse 1 aufweist, in dem ein Zylinderkern 3 steckt, der um seine Kernachse drehbar ist. Der Zylinderkern 3 besitzt einen Schlüsselkanal 4 zum Einstecken des Schlüsselschaftes 9 des passenden Schlüssels 2, wobei sich der Schlüsselkanal 4 in Schlüsselschafterstreckungsrichtung S erstreckt. Der Schlüssel 2 wird mit seinem Schlüsselschaft 9 in Schlüsselschafterstreckungsrichtung mit der Spitze 15 voran in den Schlüsselkanal 4 eingeschoben. Die Spitze 15 kuppelt in der vollständig eingeschobenen Stellung, in der ein Anschlag 13 des Schlüssels 2 an einem Gegenanschlag 14 des Zylinderkernes 3 anschlägt, mit einem Kupplungsglied.

In den Schlüsselkanal 4 mündet eine Vielzahl von Stiftbohrungen 5, die jeweils einen Zuhaltungsstift 6 lagern. Die Länge der Zuhaltungsstifte 5 definiert das Schlüsselgeheimnis. Die Zuhaltungsstifte 6 besitzen ein Abtastende 7, welches eine Spitze aufweist. Die Spitze kann einen gewölbten Abschnitt aufweisen, an den sich ein kegelstumpfförmiger Abschnitt anschließt. Die Abtastenden 7 der Zuhaltungsstifte 6 greifen in jeweils eine Codierungsaussparung 8 des Schlüsselschaftes 9 ein, wobei die Codierungsaussparungen 8 unterschiedlich tief in die Brust des Schlüsselschaftes 9 eingeschnitten sind, sodass die eine unterschiedliche Länge aufweisenden Zuhaltungsstifte 6 in eine Freigabestellung einsortiert werden können, in der der Zylinderkern 3 innerhalb seiner Lagerhöhlung gedreht werden kann.

Jede Codierungsaussparung 8 besitzt zwei Wandungen 10,11, die im Wesentlichen V-förmig in einem Scheitel 12 aufeinander zu laufen. Der Öffnungswinkel der V-förmigen Codierungsaussparung 8 beträgt etwa 90 Grad. Die Zuhaltungsstifte 6 verlagern sich in einer Richtung A quer zur Erstreckungsrichtung S des Schlüsselschaftes 9 und definieren eine Abtastrichtung A, die einen Winkel von 90 Grad zur Schlüsselschafterstreckungsrichtung S besitzt, wobei die Schlüsselschafterstreckungsrichtung S eine gedachte Linie parallel zur Achse des Zylinderkerns 3 ist, die von der Schlüsselspitze 15 zur Schlüsselreide verläuft.

Eine schlüsselspitzennahe Wandung 10 verläuft geradlinig in einem Neigungswinkel α₁ von einem Übergangsbereich 16 zu einer benachbarten Codierungsaussparung 8 bis zum Scheitel 12. Die schlüsselspitzennahe Wandung 10 besitzt einen Abschnitt 10', der sich unmittelbar an den Scheitel 12 anschließt und der um 45 Grad gegenüber der Abtastrichtung A geneigt ist. Das Abtastende 7 des Zuhaltungsstiftes 6 liegt in berührender Anlage an dem Abschnitt 10' der schlüsselspitzennahen Wandung 10.

Der schlüsselspitzennahen Wandung 10 liegt eine schlüsselspitzenferne Wandung 11 gegenüber. Die schlüsselspitzenferne Wandung 11 besitzt einen ersten Abschnitt 11', der geradlinig vom Scheitel 12 bis zu einem Übergangsbereich 17, ein Übergangspunkt ist, verläuft. Der erste Abschnitt 11' der schlüsselspitzenfernen Wandung 11 ist um einen Winkel α₂ gegenüber der Abtastrichtung A geneigt, welcher größer ist, als der Neigungswinkel α₁. Im Ausführungsbeispiel beträgt der Neigungswinkel α₂ des ersten Abschnittes 11' der schlüsselspitzenfernen Wandung 11 etwa 53 Grad.

Zwischen dem Übergangsbereich 17 zum ersten Abschnitt der schlüsselspitzenfernen Wandung 11 und einem Übergangsbereich 16 der schlüsselspitzenfernen Wandung 11 in eine benachbarte Codierungsaussparung 8 erstreckt sich ein zweiter Abschnitt 11" der schlüsselspitzenfernen Wandung 11, welcher um einen Neigungswinkel α₃ gegenüber der Abtastrichtung A geneigt ist. Der Neigungswinkel α₃ entspricht hier dem Neigungswinkel α₁ also 45 Grad.

Die Zentrumsachse des Zuhaltungsstiftes 6 verläuft durch den Scheitel 12. Der Scheitel 12 ist im Ausführungsbeispiel ein gerader Abschnitt und erstreckt sich im Wesentlichen nur über die gerundete Spitze des Abtastendes 7 und nicht über die beiden kegelstumpfförmigen Abschnitte des Abtastendes 7. Der der Spitze des Abtastendes 7 am nächsten liegende kegelstumpfförmige Abschnitt liegt lediglich an dem Abschnitt 10' der schlüsselspitzennahen Wandung 10. Bei vollständig in den Schlüsselkanal 4 eingeschobenem Schlüsselschaft 9, also in einer Anschlagstellung, in der der Anschlag 13 am Gegenanschlag 14 anliegt, verläuft die Zentrumsachse des Zuhaltungsstiftes 6, die durch die Spitze des rotationssymmetrischen Abtastendes 7 verläuft, durch den Scheitel 12 und ist als Abtastende 7 von der gesamten schlüsselspitzenfernen Wandung 11 beabstandet. Das Abtastende 7 liegt in der Anschlagsstellung ausschließlich an der schlüsselspitzennahen Wandung 10 an.

Der Zuhaltungsstift 6 wird in Richtung auf den Scheitel 12 durch eine nicht dargestellte Zuhaltungsfeder beaufschlagt. Als Folge dieser Beaufschlagung greift an dem Abschnitt 10' der schlüsselspitzennahen Wandung 10 eine Kraft in Richtung der Abtastrichtung A an. Die schlüsselspitzennahe Wandung 10 bildet eine schräge Ebene und führt zu einer Kraftumlenkung in Einschubrichtung des Schlüssels 2 in den Schlüsselkanal 4.

Beim Einschub des Schlüssels in den Schlüsselkanal durchläuft der der Mündung des Schlüsselkanals am nächsten liegende Zuhaltungsstift 6 eine Mehrzahl von Codierungsaussparungen 8 und gleitet dabei jeweils an den beiden Wandungen 10 entlang. Wegen des kleinen Winkels α₂ des ersten Abschnittes 11' der schlüsselspitzenfernen Wandung 11 wird der Zuhaltungsstift 6 sanft aus seiner vollständig in der Codierungsaussparung 8 einliegenden Lage herausgehoben.

Während das in den Figuren 1 bis 4 dargestellte erste Ausführungsbeispiel einen Flachschlüssel 1 zeigt, dessen Codierungsaussparungen 8 in die Schlüsselbrust eingeschnitten sind, zeigt das in den Figuren 5 und 6 dargestellte zweite Ausführungsbeispiel eine Schließvorrichtung mit einem Flachschlüssel 2, der ein Wendeflachschlüssel ist und bei dem die Codierungsaussparungen 8 in die Schlüsselbreitseite eingebracht worden sind. Bei den Codierungsaussparungen 8 handelt es sich um kegelförmige Öffnungen mit Abschnitten unterschiedlicher Tiefe und unterschiedlichem Neigungswinkel der Kegelmantelwände.

Die Fertigung erfolgt in zwei Schritten, kann aber auch mit einer Werkzeugmaschine nach einem Fertigungsprogramm erzeugt werden, mit einem ersten kegelstumpfförmigen Bohrer, der einen großen Kegelöffnungswinkel aufweist zum Fertigen eines Wandungsabschnittes 11' der schlüsselspitzenfernen Wandung 11. Dies erfolgt durch Erzeugen einer Bohrung, deren Achse durch den Punkt 12' der kreisförmigen Scheitelfläche 12 hindurch geht. In einer zweiten Bohrung wird mit einem zweiten kegelförmigen Bohrer mit einem geringeren Kegelöffnungswinkel zunächst der der Schlüsselbreitseitenfläche am nächsten liegende Bereich der bereits gefertigten Bohrung verbreitert, sodass ein zweiter Wandungsabschnitt 11" der schlüsselspitzenfernen Wandung 11 entsteht, der sich an einem Übergangspunkt 17 an den ersten Wandungsabschnitt 11' anschließt. Auch dies erfolgt mit einer Zentrierung durch den Punkt 12'. Daran anschließend wird die Bohrung mit dem zweiten Kegelbohrer vertieft, wobei gleichzeitig die Achse in Richtung auf den Punkt 12" des Scheitels 2 verlagert wird, sodass fräsend eine längliche Öffnung erzeugt wird, die eine der schlüsselspitzenfernen Wandung 11 gegenüberliegende schlüsselspitzennahe Wandung 10 ausbildet, die einen Abschnitt 10' aufweist, an dem das Abtastende 7 des Zuhaltungsstiftes 6 anliegen kann. Die Zentrumsachse A des Zuhaltungsstiftes 6 verläuft hier nicht durch die Mitte der Scheitelfläche 12, sondern versetzt in Richtung auf den Punkt 12", also versetzt in Richtung zur schlüsselspitzennahen Wandung 10.

Im Längsschnitt durch den Schlüsselschaft besitzt die auf einer Innenkegelfläche verlaufende schlüsselspitzennahe Wandung 10 einen geradlinigen Verlauf vom Scheitel 12 bis zum Übergangsbereich 16 zur Breitseitenfläche des Schlüsselschaftes bzw. zu einer benachbarten Codierungsaussparung 8. Die schlüsselspitzenferne Wandung 11 verläuft auf zwei verschiedenen Innenkegelflächen und erstreckt sich im Längsschnitt ebenfalls geradlinig über zwei im Bereich eines Übergangs 17 knickstellenartig ineinander übergehende Abschnitt 11', 11", wobei ein erster Abschnitt 11' der schlüsselspitzenfernen Wandung 11 einen größeren Neigungswinkel α₂ gegenüber der Abtastrichtung A hat, als der Abschnitt 10' der schlüsselspitzennahen Wandung 10, an welcher das Abtastende 7 anliegt. Auch hier liegt das Abtastende 7 ausschließlich an der schlüsselspitzennahen Wandung 10 an, sodass die Kraft der nicht dargestellten Zuhaltungsfeder in Einsteckrichtung des auch hier in einer Anschlagstellung anliegenden Schlüssels wirkt.

### Liste der Bezugszeichen

- 1: Schließzylinder
- 2: Schlüssel
- 3: Zylinderkern
- 4: Schlüsselkanal
- 5: Stiftbohrung
- 6: Zuhaltungsstift
- 7: Abtastende
- 8: Codierungsaussparung
- 9: Schlüsselschaft
- 10: Schlüsselspitzennahe Wandung
- 11: Schlüsselspitzenferne Wandung
- 12: Scheitel
- 13: Anschlag
- 14: Gegenanschlag
- 15: Schlüsselspitze
- 16: Übergangsbereich
- 17: Übergangsbereich

- A: Abtastrichtung
- S: Schlüsselschafterstreckungsrichtung

- α₁: Neigungswinkel
- α₂: Neigungswinkel
- α₃: Neigungswinkel

## Patentansprüche

1. Schließeinrichtung bestehend aus einem Schließzylinder (1) und einem passenden Schlüssel (2), wobei der Schließzylinder (1) einen Zylinderkern (3) mit einem Schlüsselkanal (4) zum Einstecken eines sich in einer Schlüsselschafterstreckungsrichtung erstreckenden Schlüsselschaftes (9) des Schlüssels (2) und ein oder mehrere in den Schlüsselkanal (4) mündende Stiftbohrungen (5) aufweist, in welchen Stiftbohrungen (5) jeweils ein Zuhaltungsstift (6) in einer Abtastrichtung (A) quer zur Schlüsselschafterstreckungsrichtung (S) verlagerbar gelagert ist, der mit einem Abtastende (7) in eine Codierungsaussparung (8) eingreift, die eine schlüsselspitzennahe Wandung (10) und eine schlüsselspitzenferne Wandung (11) aufweist, die jeweils in einem spitzen Neigungswinkel (α₁, α₂, α₃) zur Abtastrichtung (A) des Zuhaltungsstiftes (6) verlaufen und einen Abschnitt (10', 11') aufweisen, die in einem Scheitel (12) der Codierungsaussparung (8) enden, wobei der Schlüssel (2) einen Anschlag (13) aufweist, der bei vollständig ins den Schlüsselkanal (4) eingestecktem Schlüsselschaft (9) in einer Anschlagstellung an einem Gegenanschlag (14) des Zylinderkernes (3) anliegt, wobei der Neigungswinkel (α₁) des an den Scheitel (12) angrenzenden Abschnitt (10') der schlüsselspitzennahen Wandung (10) kleiner ist als der Neigungswinkel (α₂) des an den Scheitel (12) angrenzenden geradlinigen Abschnitt (11') der schlüsselspitzenfernen Wandung (11), **dadurch gekennzeichnet, dass** das Abtastende (7) in der Anschlagstellung nur an dem an den Scheitel (12) angrenzenden geradlinigen Abschnitt (10') der schlüsselspitzennahen Wandung (10) anliegt,und dass die schlüsselspitzennahe Wandung (10) geradlinig von einem schlüsselbrustseitigen Übergangsbereich (16) zu einer benachbarten Codierungsaussparung (8) bis zum Scheitel (12) verläuft, wobei die schlüsselspitzenferne Wandung (11) einen an den Scheitel (12) angrenzenden ersten Abschnitt (11') aufweist, der einen Neigungswinkel (α₂) aufweist, der größer ist als der Neigungswinkel (α₃) eines zweiten Abschnittes (11") der schlüsselspitzenfernen Wandung (11), welcher zweite Abschnitt (11") sich von einem Übergangsbereich (17) zum ersten Abschnitt (11') zum Übergangsbereich (16) zur benachbarten Codierungsaussparung (8) erstreckt.

2. Schlüssel für eine Schließeinrichtung, gemäß Anspruch 1, wobei der Schlüssel (2) einen sich in einer Schlüsselschafterstreckungsrichtung (S) erstreckenden Schlüsselschaft (9) mit in einer Abtastrichtung (A) quer zur Schlüsselschafterstreckungsrichtung (S) offenen Codierungsaussparungen (8) aufweist zum Eintritt jeweils eines Zuhaltungsstiftes (6), wobei die Codierungsaussparung (8) eine schlüsselspitzennahe Wandung (10) und eine schlüsselspitzenferne Wandung (11) aufweist, die jeweils in einem spitzen Neigungswinkel (α₁, α₂, α₃) zu einer Abtastrichtung (A) verlaufen und einen in einem Scheitel (12) der Codierungsaussparung (8) endenden Abschnitt (10', 11') aufweisen, wobei der Schlüssel (2) einen Anschlag (13) aufweist, der in einer Anschlagsstellung an einem Gegenanschlag (14) des Zylinderkerns (3) anliegt, wobei der Neigungswinkel (α₁) des an den Scheitel (12) angrenzenden geradlinigen Abschnitt (10') der schlüsselspitzennahen Wandung (10) kleiner ist als der Neigungswinkel (α₂) des an den Scheitel (12) angrenzenden geradlinigen Abschnitt (11') der schlüsselspitzenfernen Wandung (11), **dadurch gekennzeichnet, dass** die schlüsselspitzennahe Wandung (10) geradlinig von einem schlüsselbrustseitigen Übergangsbereich (16) zu einer benachbarten Codierungsaussparung (8) bis zum Scheitel (12) verläuft und die schlüsselspitzenferne Wandung (11) einen an den Scheitel (12) angrenzenden ersten Abschnitt (11') aufweist, der einen Neigungswinkel (α₂) aufweist, der größer ist als der Neigungswinkel (α₃) eines zweiten Abschnittes (11") der schlüsselspitzenfernen Wandung (11), welcher zweite Abschnitt (11") sich von einem Übergangsbereich (17) zum ersten Abschnitt (11') zum Übergangsbereich (16) zur benachbarten Codierungsaussparung (8) erstreckt.

3. Schließeinrichtung oder Schlüssel nach Ansprüche 1 oder 2, **dadurch gekennzeichnet, dass** der Neigungswinkel (α₃) des zweiten Abschnittes (11") der schlüsselspitzenfernen Wandung (11) im Wesentlichen denselben Wert besitzt wie der Neigungswinkel (α₁) der schlüsselspitzennahen Wandung (10).

4. Schließeinrichtung nach einem der vorherigen Ansprüche, **dadurch gekennzeichnet, dass** das Abtastende (7) in der Anschlagstellung einen Abstand zum Scheitel (12) und zur schlüsselspitzenfernen Wandung (11) besitzt.

5. Schließeinrichtung oder Schlüssel nach einem der vorherigen Ansprüche, **dadurch gekennzeichnet, dass** die beiden Wandungen (10,11) schlüsselbrustseitige Einschnitte sind.

6. Schließeinrichtung nach einem der Ansprüche 1, 3 bis 5 oder Schlüssel nach einem der Ansprüche 2 bis 5, **dadurch gekennzeichnet, dass** die beiden Wandungen (10,11) von kegelstumpfförmigen Bohrungen in der Schlüsselbreitseitenebene ausgebildet sind, wobei die Bohrungen voneinander verschiedene Kegelöffnungswinkel aufweisen und in Schlüsselerstreckungsrichtung gegeneinander versetzt sind.

## Claims

1. Locking device consisting of a locking cylinder (1) and a matching key (2), the locking cylinder (1) comprising a cylinder core (3) having a key channel (4) for inserting a key shaft (9) of the key (2) that extends in a key shaft extension direction, and comprising one or more pin holes (5) which open into the key channel (4) and in each of which pin holes (5) a tumbler pin (6) is mounted so as to be movable in a feeling direction (A) transverse to the key shaft extension direction (S), which tumbler pin engages, by means of a feeler end (7), in a coding recess (8) that comprises a key-tip-proximate wall (10) and a key-tip-remote wall (11), which extend in each case at an acute inclination angle (α₁, α₂, α₃) with respect to the feeling direction (A) of the tumbler pin (6) and comprise a portion (10', 11'), which portions end at an apex (12) of the coding recess (8), the key (2) comprising a stop (13) that, in a stop position, rests against a counter stop (14) of the cylinder core (3) when the key shaft (9) is fully inserted in the key channel (4), the inclination angle (α₁) of the portion (10') of the key-tip-proximate wall (10), which portion adjoins the apex (12), being smaller than the inclination angle (α₂) of the linear portion (11') of the key-tip-remote wall (11), which portion adjoins the apex (12), **characterised in that**, in the stop position, the feeler end (7) rests only against the linear portion (10') of the key-tip-proximate wall (10), which portion adjoins the apex (12), and **in that** the key-tip-proximate wall (10) extends linearly from a key-front-side transition region (16) to an adjacent coding recess (8), as far as the apex (12), the key-tip-remote wall (11) comprising a first portion (11'), which adjoins the apex (12) and has an inclination angle (α₂) that is greater than the inclination angle (α₃) of a second portion (11") of the key-tip-remote wall (11), which second portion (11") extends from a transition region (17) to the first portion (11'), as far as the transition region (16) to the adjacent coding recess (8).

2. Key for a locking device according to claim 1, the key (2) comprising a key shaft (9) that extends in a key shaft extension direction (S) and has coding recesses (8) which are open in a feeling direction (A) transverse to the key shaft extension direction (S) and each of which are intended for the entry of a tumbler pin (6), the coding recess (8) comprising a key-tip-proximate wall (10) and a key-tip-remote wall (11), each of which extend at an acute inclination angle (α₁, α₂, α₃) with respect to a feeling direction (A) and comprise a portion (10', 11'), which ends at an apex (12) of the coding recess (8), the key (2) comprising a stop (13) that, in a stop position, rests against a counter stop (14) of the cylinder core (3), the inclination angle (α₁) of the linear portion (10') of the key-tip-proximate wall (10), which portion adjoins the apex (12), being smaller than the inclination angle (α₂) of the linear portion (11') of the key-tip-remote wall (11), which portion adjoins the apex (12), **characterised in that** the key-tip-proximate wall (10) extends linearly from a key-front-side transition region (16) to an adjacent coding recess (8), as far as the apex (12), and the key-tip-remote wall (11) comprises a first portion (11'), which adjoins the apex (12) and has an inclination angle (α₂) that is larger than the inclination angle (α₃) of a second portion (11 ") of the key-tip-remote wall (11), which second portion (11") extends from a transition region (17) to the first portion (11'), as far as the transition region (16) to the adjacent coding recess (8).

3. Locking device or key according to either claim 1 or claim 2, **characterised in that** the inclination angle (α₃) of the second portion (11") of the key-tip-remote wall (11) has substantially the same value as the inclination angle (α₁) of the key-tip-proximate wall (10).

4. Locking device according to any of the preceding claims, **characterised in that**, in the stop position, the feeler end (7) is spaced apart from the apex (12) and the key-tip-remote wall (11).

5. Locking device or key according to any of the preceding claims, **characterised in that** the two walls (10, 11) are key-front-side notches.

6. Locking device according to any of claims 1 and 3 to 5 or key according to any of claims 2 to 5, **characterised in that** the two walls (10, 11) are formed by frustoconical holes in the plane of the broad side of the key, the holes having different conical opening angles and being offset from one another in the key extension direction.

## Revendications

1. Dispositif de fermeture constitué d'un cylindre de serrure (1) et d'une clé correspondante (2), dans lequel le cylindre de serrure (1) comprend un noyau de cylindre (3) avec un canal de clé (4) pour l'insertion d'une tige de clé (9) de la clé (2) s'étendant dans une direction d'extension de tige de clé et un ou plusieurs alésages de goupille (5) débouchant dans le canal de clé (4), alésages de goupille (5) dans chacun desquels une goupille d'arrêt (6) est montée de façon mobile dans une direction de palpation (A) transversalement à la direction d'extension de tige de clé (S) laquelle vient engager avec une extrémité de palpation (7) une encoche de codage (8) qui présente une paroi (10) proche de la pointe de clé et une paroi (11) distante de la pointe de clé s'étendant chacune suivant un angle d'inclinaison aigu (α₁, α₂, α₃) par rapport à la direction de palpation (A) de la goupille d'arrêt (6) et une section (10', 11') qui se termine par un sommet (12) de l'encoche de codage (8), dans lequel la clé (2) présente une butée (13) qui vient en appui dans une position de butée contre une butée antagoniste (14) du noyau de cylindre (3) lorsque la tige de clé (9) est insérée entièrement dans le canal de clé (4), dans lequel l'angle d'inclinaison (α₁) de la section (10') délimitée par le sommet (12) de la paroi (10) proche de la pointe de clé est plus petit que l'angle d'inclinaison (α₂) de la section (11') rectiligne délimitée par le sommet (12) de la paroi (11) distante de la pointe de clé, **caractérisé en ce que** l'extrémité de palpation (7), dans la position de butée, repose uniquement sur la section rectiligne (10') délimitée par le sommet (12) de la paroi (10) proche de la pointe de clé, et **en ce que** la paroi (10) proche de la pointe de clé s'étend de manière rectiligne depuis une zone de transition vers une encoche de codage voisine (8) côté devant de panneton (16) jusqu'au sommet (12), dans lequel la paroi (11) distante de la pointe de clé présente une première section (11') délimitée par le sommet (12), qui présente un angle d'inclinaison (α₂) supérieur à l'angle d'inclinaison (α₃) d'une deuxième section (11") de la paroi (11) distante de la pointe de clé, laquelle deuxième section (11") s'étend à partir d'une zone de transition (17) vers la première section (11') jusqu'à la zone de transition (16) vers l'encoche de codage voisine (8).

2. Clé pour un dispositif de fermeture selon la revendication 1, dans laquelle la clé (2) présente une tige de clé (9) s'étendant dans une direction d'extension de tige de clé (S) avec une encoche de codage (8) s'ouvrant dans une direction de palpation (A) transversalement à la direction d'extension de tige de clé (S) pour l'entrée d'une goupille d'arrêt (6) respective, dans laquelle l'encoche de codage (8) présente une paroi (10) proche de la pointe de clé et une paroi (11) distante de la pointe de clé, qui s'étendent chacune selon un angle d'inclinaison aigu (α₁, α₂, α₃) par rapport à une direction de palpation (A), et une section (10', 11') se terminant dans un sommet (12) de l'encoche de codage (8), dans laquelle la clé (2) présente une butée (13) qui vient en appui dans une position de butée contre une butée antagoniste (14) du noyau de cylindre (3), dans laquelle l'angle d'inclinaison (α₁) de la section rectiligne (10') délimitée par le sommet (12) de la paroi (10) proche de la pointe de clé est inférieur à l'angle d'inclinaison (α₂) de la section rectiligne (11') délimitée par le sommet (12) de la paroi (11) distante de la pointe de clé, **caractérisée en ce que** la paroi (10) proche de la pointe de clé s'étend de manière rectiligne depuis une zone de transition vers une encoche de codage voisine (8), côté devant de panneton (16), jusqu'au sommet (12), et la paroi (11) distante de la pointe de clé présente une première section (11') délimitée par le sommet (12), qui présente un angle d'inclinaison (α₂) supérieur à l'angle d'inclinaison (α₃) d'une deuxième section (11") de la paroi (11) distante de la pointe de clé, laquelle deuxième section (11") s'étend à partir d'une zone de transition (17) vers la première section (11') jusqu'à la zone de transition (16) vers l'encoche de codage voisine (8).

3. Dispositif de fermeture ou clé selon les revendications 1 ou 2, caractérisé(e) en ce que l'angle d'inclinaison (α₃) de la deuxième section (11") de la paroi (11) distante de la pointe de clé a sensiblement la même valeur que l'angle d'inclinaison (α₁) de la paroi (10) proche de la pointe de clé.

4. Dispositif de fermeture selon l'une des revendications précédentes, **caractérisé en ce que** l'extrémité de palpation (7) dans la position de butée est à une distance par rapport au sommet (12) et par rapport à la paroi (11) distante de la pointe de clé.

5. Dispositif de fermeture ou clé selon l'une des revendications précédentes, **caractérisé en ce que** les deux parois (10,11) sont des entailles côté devant de paneton.

6. Dispositif de fermeture selon l'une des revendications 1, 3 à 5 ou clé selon l'une des revendications 2 à 5, **caractérisé en ce que** les deux parois (10, 11) sont formées par des perçages de forme tronconique dans le plan de côté large de la clé, dans lequel les perçages présentent des angles d'ouverture de cône différents les uns des autres et sont décalés les uns des autres dans la direction d'extension de clé.
